# EUROPÄISCHE PATENTSCHRIFT

(11) **EP 0 992 082 B1**
(45) Veröffentlichungstag und Bekanntmachung des Hinweises auf die Patenterteilung: **19.02.2003**
(21) Anmeldenummer: 98936199.3
(22) Anmeldetag: 17.06.1998
(51) Int. Cl.: H01R 13/428

(54) **FLACHSTECK-KONTAKTORGAN FÜR ELEKTRISCHE STECKVERBINDUNGEN**
FLAT PLUG CONTACT MEMBER FOR ELECTRICAL PLUG-TYPE CONNECTORS
ORGANE DE CONTACT PLAT ENFICHABLE POUR CONNEXIONS ELECTRIQUES ENFICHABLES

(30) Priorität: 26.06.1997 DE 19727266
(43) Veröffentlichungstag der Anmeldung: 12.04.2000
(73) Patentinhaber: TYCO Electronics Logistics AG, 9323 Steinach (CH)
(72) Erfinder: FLIEGER, Richard, D-85134 Stammham (DE); D'HULSTER, Freddy, B-8210 Aartrijke (BE)
(74) Vertreter: Klunker . Schmitt-Nilson . Hirsch
(86) Internationale Anmeldenummer: DE9801655
(87) Internationale Veröffentlichungsnummer: WO99000875

(56) Entgegenhaltungen:
- EP-A- 0 572 874
- DE-A- 3 310 939
- US-A- 3 613 052

## Beschreibung

Die Erfindung betrifft ein Flachsteck-Kontaktorgan für elektrische Steckverbindungen, gemäß Oberbegrift des Anspruchs 1.

Derartige Flachsteck-Kontaktorgane (EP-A-0 572 874) werden bei verschiedenen elektrischen Steckverbindungen, z. B. bei Kfz-Steckverbindern, verwendet. Bei Steckverbindungen sind auch Federbuchsenkontakte gebräuchlich, die üblicherweise in größerer Anzahl in Kontaktkammern eines Isoliergehäuses, z. B. einer Federleiste, eingesetzt werden. Aus verschiedenen Gründen, z. B. aufgrund technisch bedingter unterschiedlicher Abmessungen und/oder der Ausbildung von Federbuchsenkontakten mit zusätzlichen Überfedern, bedarf es zur Aufnahme von Flachsteckern und Buchsenkontakten unterschiedlicher Größe entsprechend ausgebildeter Isoliergehäuse mit Kontaktkammern, die jeweils der Größe des verwendeten Kontakts angepaßt sind.

Aus der DE-A-33 10 939 ein Steckkontakt in Form eines Stanzbiegeteils bekannt, bei dem im Kontaktbereich Zentrierarme ausgeschnitten sind, die konvex bogenartig radial nach außen gewölbt sind. Diese Zentrierarme haben die Funktion, ein Verrutschen des Steckkontakts in der dazugehörigen, etwas größer bemessenen Aufnahmekammer auszugleichen. Im nicht gesteckten Zustand des Steckkontakts sind die äußeren Bereiche der Zentrierarme radial weiter außen gelegen als die radial am weitesten außen liegenden Stellen von Regelungslappen (Seite 10, erster Satz der DE '939). Das heißt: Im gesteckten Zustand des Steckkontakts sind die Zentrierarme nach innen gespannt. Damit verbieten derartige Zentrierarme das Einsetzen solcher Steckkontakte in Kammern einer Breite, die deutlich größer ist als die Breite des Zwischenbereichs bei dem eingangs erläuterten Flachsteck-Kontaktorgan.

Der Erfindung liegt die Aufgabe zugrunde, ein Flachsteck-Kontaktorgan der eingangs genannten Art ohne Beeinträchtigung seiner eigentlichen und ggf. noch zusätzlichen Funktionen zu schaffen, das in für größere Kontakte bereits vorhandene und verwendete Aufnahmekörper eingesetzt werden kann.

Diese Aufgabe wird gemäß der Erfindung dadurch gelöst, daß der Zwischenbereich mit seitlich im Bereich der beiden Seitenwände abstehenden, unnachgiebigen Ansätzen ausgebildet ist, wobei die Ansätze im Bereich der Bodenwand die eigentliche Breite des Zwischenbereichs quer zu den Seitenwänden vergrößern und die Größe dieser Ansätze der Differenz zwischen dem Querschnitt des Zwischenbereiches und dem Querschnitt eines für eine Aufnahme des Zwischenbereiches vorgesehenen rechteckigen Raumes angepaßt ist, dessen Querschnitt zumindest in Richtung quer zu den Seitenwänden des Zwischenbereiches größer ist als der entsprechende Querschnitt des Zwischenbereiches.

Ein derartiges Flachsteck-Kontaktorgan hat einen grundsätzlich ähnlichen oder sogar gleichen Aufbau wie gebräuchliche Buchsenkontakte und weist einen Zwischenbereich von im Querschnitt rechteckiger Kastenform auf. Es könnte daher bei übereinstimmendem Querschnitt meist auch in Aufnahmeräume von bereits vorhandenen, für Buchsenkontakte verwendeten Isoliergehäusen eingesetzt werden. Um dies auch bei unterschiedlichen Querschnittsgrößen, d. h. wenn der Querschnitt eines vorhandenen Aufnahmeraumes größer ist als der Querschnitt im Zwischenbereich des Flachsteck-Kontaktorganes, zu ermöglichen, ist der Zwischenbereich des erfindungsgemäßen Flachsteck-Kontaktorganes mit seitlichen Ansätzen ausgebildet. Dadurch ist es möglich, das Flachsteck-Kontaktorgan in bestehende Aufnahmeräume, wie z. B. Kontaktkammern von Gehäusen, einzusetzen, die schon für breitere Buchsenkontakte Verwendung finden. Da der kastenförmige Zwischenbereich mit Hilfe der Ansätze nun die für eine größere Kammer, d. h. für eine Aufnahme größeren Querschnitts erforderliche Geometrie (Breite) aufweist, ist das erfindungsgemäße Flachsteck-Kontaktorgan kompatibel zu einer bestehenden Kontaktkammer und - bei dem Kammerquerschnitt entsprechender Höhe seines Zwischenbereiches - beim Einstecken in eine solche Kontaktkammer durch seine seitlichen Ansätze und seine Dachwand bei einer Dreipunkt-Auflage geführt. Die Ausbildung des erfindungsgemäßen Flachsteck-Kontaktorganes mit seitlichen Ansätzen im Zwischenbereich hat den Vorteil, daß ein aus einem Stanzbiegeteil hergestelltes Flachsteck-Kontaktorgan bei gleicher Teilung mit einem bereits bestehenden Bearbeitungswerkzeug hergestellt und in eine bestehende Kontaktkammer eines bestehenden Gehäuses eingesetzt werden kann. Auf diese Weise wird also die Änderung der Teilung eines Flachsteck-Kontaktorgans, die Herstellung eines neuen Verarbeitungswerkzeuges und eines neuen Gehäuses für die Aufnahme eines Flachsteck-Kontaktorgans vermieden.

Ein im Hinblick auf die Führung eines erfindungsgemäßen Flachsteck-Kontaktorgans in einer Aufnahme, vorteilhafter symmetrischer Aufbau ergibt sich, wenn an jeder Seitenwand jeweils zwei Ansätze abstehen und die Ansätze einer Seitenwand den Ansätzen der anderen Seitenwand jeweils gegenüberliegend angeordnet sind. Dabei ist es für eine stabile Anordnung des Flachsteck-Kontaktorgans in einer Aufnahme von Vorteil, wenn die Ansätze im Bereich des Übergangs von der Bodenwand des Zwischenbereiches zu den Seitenwänden vorgesehen sind, so daß die Ansätze an den Ecken des Bodenbereiches des Kontaktorganes angeordnet sind und die das Kontaktorgan in der größeren Kammer abstützenden Elemente, nämlich die Ansätze und die Dachwand, einander gegenüberliegend vorgesehen sind.

Weitere vorteilhafte Ausgestaltungen des Gegenstandes des Anspruchs 1 sind in den übrigen Unteransprüchen angegeben.

Die Erfindung ist im folgenden anhand eines in der Zeichnung dargestellten, bevorzugten Ausführungsbeispiels näher erläutert. Es zeigen die
- Figuren 1 bis 3: ein Flachsteck-Kontaktorgan in Draufsicht, in Seitenansicht und in Ansicht auf die Unterseite, jeweils an einem Blechstreifen hängend,
- Figur 4: ein Flachsteck-Kontaktorgan in einer Kontaktkammer und
- Figur 5: eine Abwicklung eines Stanzbiegeteiles des Flachsteck-Kontaktorganes.

Das in den Figuren 1 bis 3 dargestellte Flachsteck-Kontaktorgan 1 ist aus einem Stanzbiegeteil 2, z. B. aus einer hochleitfähigen Cu-Legierung gefertigt, das - wie die Abwicklung des an einem Blechstreifen 18 hängenden Stanzbiegeteiles 2 in Figur 5 am besten zeigt - einen Anschlußbereich A an einem Ende, einen auf den Anschlußbereich folgenden Zwischenbereich Z und einen davon abragenden Kontaktbereich K am anderen Ende aufweist. Das Stanzbiegeteil 2 hat eine einheitliche Dicke z. B. von 0,3 mm bis etwa 0,4 mm. Im Anschlußbereich A wird durch Abbiegen ein Leitungsanschlußelement geformt, welches als Crimp- oder Schneid-Klemm-Element 4 ausgebildet ist. Der auf die seitlichen Einschnitte 5 des Anschlußbereiches A folgende Zwischenbereich Z hat eine Bodenwand 6, zwei Seitenwände 7 und 8 sowie eine Dachwand 9, die an einer der Seitenwände angesetzt und so angeordnet ist, daß der Zwischenbereich Z im gebogenen Zustand eine geschlossene, im Querschnitt rechteckige Kastenform hat.

Das im Kontaktbereich K vorgesehene Kontaktelement des Flachsteck-Kontaktorgans ist von einem aus zwei Hälften 10a, 10b bestehenden Kontaktmesser 10 gebildet und hat - wie nachfolgend beschrieben ist - im Endzustand die doppelte Materialstärke, also eine Dicke von z. B. 0,63 mm oder 0,8 mm. Wie die Abwicklung des Kontaktorganes in Figur 5 zeigt, ist die erste Hälfte 10a des Kontaktmessers 10 mit einer Breite von z. B. 2,8 oder 5,2 mm an der Bodenwand 6 des Zwischenbereiches Z angebunden. Die Messerhälfte 10a verläuft in Längsrichtung fluchtend zur Bodenwand und ist am Ende mit Abschrägungen 11 ausgebildet. Die zweite Messerhälfte 10b ist natürlich genauso lang wie die erste Messerhälfte 10a und in Längsrichtung fluchtend an der Dachwand 9 des Zwischenbereiches Z angebunden. Die Dachwand 9 ist mit einem freigeschnittenen, federnden Rasthaken 22 zur Verrastung bzw. Primärsicherung bei der Anordnung des Kontaktorganes in der Kontaktkammer eines Gehäuses ausgebildet.

Im folgenden ist nun die Herstellung des vollständigen Kontaktmessers 10 sowie die endgültige Bildung des kastenförmigen Zwischenbereiches Z beschrieben. Die Kastenform des Zwischenbereiches Z entsteht durch Zusammenfalten der Seitenwände 7, 8 und der Dachwand 9 an den Biegelinien B1, B2 und B3. Dabei werden auch die Messerhälften 10a und 10b zu einem Kontaktmesser 10 mit doppelter ursprünglicher Materialdicke seitlich zusammengefaltet und zur Deckung gebracht, wobei die Abschrägungen 11 die Messerspitze bilden. In diesem Zustand hat der Zwischenbereich Z nunmehr die Form eines im Querschnitt rechteckigen Kastens, an dem das vollständig gefaltete Kontaktmesser 10 aufgrund einer entsprechenden etwa 90°-Kröpfung 12 mittig in Bezug auf die Höhe h des Zwischenbereiches absteht. Wie die Figur 5 erkennen läßt, geht die Basis des Rasthakens 22 über die Kröpfung 12 zum Kontaktbereich über, um eine möglichst große Federlänge (elastischer Bereich) des Rasthakens zu erreichen.

Wie die Figuren 1 bis 3 zeigen, können die beiden Messerhälften 10a und 10b im vollständig gefalteten Zustand zusätzlich noch mechanisch miteinander verbunden sein. Diese Verbindung erfolgt dann zweckmäßigerweise an zwei Stellen 28, 29 im Bereich der beiden Enden des Kontaktmessers 10, z. B. durch eine Einprägung 28 im Bereich der Mittelachse des Kontaktmessers und zwei Einprägungen 29, 30 oder sogenannte Clinch-Verbindungen seitlich und spiegelbildlich zur Mittelachse des Kontaktmessers 10. Stattdessen ist es auch möglich, die Messerhälften 10a und 10b an ihren Seitenkanten 31, 32 im Bereich der beiden Enden durch Schweißpunkte 33 miteinander zu verbinden. In jedem Fall liegen die Verbindungen der Messerhälften außerhalb des Kontaktierungsbereiches des Kontaktmessers.

Alle Figuren zeigen außerdem, daß der Zwischenbereich Z des Flachsteck-Kontaktorganes 1 mit seitlich im Bereich der beiden Seitenwände 7, 8 abstehenden Ansätzen 23 bis 26 ausgebildet ist. Bei der dargestellten Ausführungsform stehen an jeder Seitenwand 7, 8 jeweils zwei Ansätze 23, 24 bzw. 25, 26 ab, wobei die Ansätze 23, 24 an einer Seitenwand 7 gegenüber den Ansätzen 25, 26 der anderen Seitenwand 8 liegend angeordnet sind. Die Ansätze 23 bis 26 sind lappenförmig ausgebildet und zum Kontaktmesser 10 hin mit Abschrägungen 27 versehen. Da das Flachsteck-Kontaktorgan aus einem Stanzbiegeteil hergestellt ist, können die lappenförmigen Ansätze 23 bis 26 in einfacher Weise durch Trennschnitte, die zumindest in den Seitenwänden 7, 8 vorgesehen sind, gebildet werden. Zweckmäßigerweise sind die Ansätze 23 bis 26 und damit die entsprechenden Trennschnitte im Bereich des Übergangs von der Bodenwand 6 des Zwischenbereiches Z zu den Seitenwänden 7, 8 vorgesehen. Dies ist besonders deutlich in den Figuren 2, 3 und 5 zu sehen. Die Ansätze 23 bis 26 vergrößern im Bereich der Bodenwand 6 die eigentliche Breite b des Zwischenbereiches Z quer zu den Seitenwänden 7, 8 und zwar - wie die Figur 4 deutlich zeigt - um die Differenz zwischen dem Querschnitt des Zwischenbereiches Z und dem Querschnitt einer durch ein dick-strich-punktierte Linie umgrenzte Kontaktkammer 34, deren Querschnitt (= Breite B) zumindest in Richtung quer zu den Seitenwänden 7, 8 größer ist als der entsprechende Querschnitt (= Breite b) des Zwischenbereiches. In Richtung quer zur Dachwand 9 und zur Bodenwand 6 dagegen entpricht der Querschnitt des Zwischenbereiches Z, also dessen Höhe h genau dem Querschnitt der Kontaktkammer 34, welche zusammen mit weiteren Kontaktkammern gleicher Größe als Aufnahmeraum für gleichartige Flachsteck-Kontaktorgane in einem aus Isoliermaterial bestehenden Gehäuse vorgesehen ist. Dieses Gehäuse kann ansonsten auch für die Aufnahme von Federbuchsenkontakten mit einem der Kontaktkammer 34 genau entsprechenden Querschnitt dienen. Wie die Figur 4 zeigt, ist das Flachsteck-Kontaktorgan 1 somit durch die seitlichen Ansätze 23 bis 26 steckkompatibel zur Kontaktkammer 34 in dieser geführt und durch die den Ansätzen 23 bis 26 gegenüberliegende Dachwand 9 sowie durch die Bodenwand 6 des Zwischenbereiches Z in der Kontaktkammer 34 abgestützt.

Wie ferner die Figuren 1 bis 3 sowie die Figur 5 zeigen, sind beide Seitenwände 7, 8 des Zwischenbereiches Z an ihren Längskanten 13, 14 jeweils mit einem um 90° nach innen gebogenen Lappen 15 bzw. 16 ausgebildet, die soweit ins Kasteninnere reichen, daß sie als Überbiegeschutz des Rasthakens 22 bei der Demontage des Kontaktorganes aus dem Gehäuse dienen. Außerdem ist aus der Bodenwand 6 des Zwischenbereiches Z ein sich in Steckrichtung des Kontaktorganes 1 erstreckender Polarisierungssteg 21 geformt, der -wie Figur 2 zeigt - V-förmig nach außen aus der Bodenwand 6 herausgerissen ist, aber auch seitlich freigeschnitten sein kann. Dies ist in Figur 3 punktiert angedeutet. Der Polarisierungssteg 21 verhindert ein falsches Einstecken des Kontaktorganes 1 in die Kontaktkammer 34 der Figur 4. Schließlich sei noch erwähnt, daß die Hinterkante 19 der Seitenwände 7, 8 zusammen mit der Hinterkante 20 der Dachwand 9 eine Anlage für eine Sekundärsicherung bei der Anordnung des Kotaktorganes in einem Gehäuse bildet. In Figur 5 ist ferner zu sehen, daß im Bereich der Biegelinie B3 bzw. der Längskante 14 der Seitenwand 8 seitlich des Lappens 16 vor allem aus fertigungstechnischen Gründen ein länglicher Freischnitt 17 vorgesehen ist.

Die dargestellte, bevorzugte Ausführungsform eines erfindungsgemäßen Kontaktorganes bildet einen einteiligen Flachstecker mit einer hohen Stromübertragbarkeit, hat einen Rasthaken zur Primärsicherung und Verrastung in einem Isoliergehäuse, Anlageflächen für eine Sekundärsicherung sowie eine Polarisierung gegen Falschstecken und einen Überbiegeschutz für den Rasthaken. Diese Ausführungsform erfüllt somit alle derzeit an solche Kontaktorgane gestellten Forderungen und ist darüber hinaus steckkompatibel zu für breitere Kontakte in bestehenden Gehäusen vorgesehenen bestehenden Kontaktkammern.

## Patentansprüche

1. Flachsteck-Kontaktorgan (1) für elektrische Steckverbindungen, bestehend aus einem Stanzbiegeteil (2) mit einem Leitungsanschlußelement (4) an einem Ende des Kontaktorgans, mit einem auf das Leitungsanschlußelement folgenden, zu einem im Querschnitt rechteckigen Kasten gebogenen Zwischenbereich (Z) mit zwei Seitenwänden (7, 8), einer diese verbindenden Bodenwand (6) und einer Dachwand (9) und mit einem von dem Zwischenbereich (Z) abragenden, gegenüber den übrigen Bereichen dickeren und aus zwei Hälften (10a, 10b) bestehenden Kontaktmesser (10) am anderen Ende des Kontaktorgans (1),
**dadurch gekennzeichnet,**
**daß** der Zwischenbereich (Z) mit seitlich im Bereich der beiden Seitenwände (7, 8) abstehenden Ansätzen (23 - 26) ausgebildet ist, wobei die Ansätze (23 - 26) im Bereich der Bodenwand (6) die eigentliche Breite (b) des Zwischenbereichs (Z) quer zu den Seitenwänden (7,8) vergrößern und die Größe dieser Ansätze der Differenz zwischen dem Querschnitt des Zwischenbereiches (Z) und dem Querschnitt eines für eine Aufnahme des Zwischenbereiches (Z) vorgesehenen rechteckigen Raumes angepaßt ist, dessen Querschnitt zumindest in Richtung quer zu den Seitenwänden (7, 8) des Zwischenbereiches (Z) größer ist als der entsprechende Querschnitt des Zwischenbereiches.

2. Flachsteck-Kontaktorgan nach Anspruch 1,
**dadurch gekennzeichnet,**
**daß** an jeder Seitenwand (7, 8) jeweils zwei Ansätze (23, 24 bzw. 25, 26) abstehen und die Ansätze (23, 24) einer Seitenwand (7) den Ansätzen (25, 26) der anderen Seitenwand (8) jeweils gegenüberliegend angeordnet sind.

3. Flachsteck-Kontaktorgan nach Anspruch 1 oder 2,
**dadurch gekennzeichnet,**
**daß** die Ansätze (23 - 26) lappenförmig ausgebildet sind.

4. Flachsteck-Kontaktorgan nach einem der Ansprüche 1 bis 3,
**dadurch gekennzeichnet,**
**daß** die Ansätze (23 - 26) zum Kontaktmesser (10) hin mit Abschrägungen (27) versehen sind.

5. Flachsteck-Kontaktorgan nach einem der vorhergehenden Ansprüche,
**dadurch gekennzeichnet,**
**daß** die Ansätze (23 - 26) durch Trennschnitte zumindest in den Seitenwänden (7, 8) gebildet sind.

6. Flachsteck-Kontaktorgan nach einem der vorhergehenden Ansprüche,
**dadurch gekennzeichnet,**
**daß** die Ansätze (23 - 26) im Bereich des Übergangs von der Bodenwand (6) des Zwischenbereiches (Z) zu den Seitenwänden (7, 8) vorgesehen sind.

7. Flachsteck-Kontaktorgan nach einem der vorhergehenden Ansprüche,
**dadurch gekennzeichnet,**
**daß** die eine Messerhälfte (10a) in Längsrichtung fluchtend an der Bodenwand (6) und die andere Messerhälfte (10b) in Längsrichtung fluchtend an der Dachwand (9) angebunden ist.

8. Flachsteck-Kontaktorgan nach einem der vorhergehenden Ansprüche,
**dadurch gekennzeichnet,**
**daß** die Dachwand (9) des Zwischenbereiches (Z) mit dem freigeschnittenen, federnden Rasthaken (22) ausgebildet ist.

9. Flachsteck-Kontaktorgan nach Anspruch 8,
**dadurch gekennzeichnet,**
**daß** mindestens eine Seitenwand (7 oder 8) des Zwischenbereiches (Z) mit einem um 90° nach innen gebogenen und in den Bereich des Rasthakens (22) reichenden Überbiegeschutzlappen (15 bzw. 16) ausgebildet ist.

10. Flachsteck-Kontaktorgan nach einem der vorhergehenden Ansprüche,
**dadurch gekennzeichnet,**
**daß** aus der Bodenwand (6) des Zwischenbereichs (Z) ein sich in Steckrichtung des Kontaktorgans (1) erstreckender Polarisierungssteg (21) geformt ist.

## Claims

1. A low profile pluggable contact member (1) for electrical plug connections, comprising a punched and bent part (2) having a line terminal element (4) at one end of the contact member, having an intermediate region (Z) which comes after the line terminal element and is bent into a box rectangular in cross-section having two side walls (7, 8), a base wall (6) connecting these and a roof wall (9), and having at the other end of the contact member (1) a contact blade (10) which projects away from the intermediate region (Z), is thicker than the other regions and comprises two halves (10a, 10b),
**characterised in that**
the intermediate region (Z) is constructed to have lugs (23 - 26) which project laterally away in the region of the two side walls (7, 8), with the lugs (23 - 26) enlarging the actual width (b) of the intermediate region (Z) in the region of the base wall (6), transversely with respect to the side walls (7, 8), and the size of these lugs is adapted to the difference between the cross-section of the intermediate region (Z) and the cross-section of a rectangular space which is provided for receiving the intermediate region (Z) and whereof the cross-section is larger than the corresponding cross-section of the intermediate region at least in the direction transverse with respect to the side walls (7, 8) of the intermediate region (Z).

2. A low profile pluggable contact member according to Claim 1, **characterised in that** in each case two lugs (23, 24 and 25, 26 respectively) project away from each side wall (7, 8) and the lugs (23, 24) of one side wall (7) are arranged in each case opposite the lugs (25, 26) of the other side wall (8).

3. A low profile pluggable contact member according to Claim 1 or 2, **characterised in that** the lugs (23 - 26) are constructed to be tab-shaped.

4. A low profile pluggable contact member according to one of Claims 1 to 3, **characterised in that** the lugs (23 - 26) are provided with bevelled sides (27) pointing towards the contact blade (10).

5. A low profile pluggable contact member according to one of the preceding claims, **characterised in that** the lugs (23 - 26) are formed by incisions at least in the side walls (7, 8).

6. A low profile pluggable contact member according to one of the preceding claims, **characterised in that** the lugs (23 - 26) are provided in the region of the transition from the base wall (6) of the intermediate region (Z) to the side walls (7, 8).

7. A low profile pluggable contact member according to one of the preceding claims, **characterised in that** the one blade half (10a) is joined to the base wall (6) such that it is flush in the longitudinal direction, and the other blade half (10b) is joined to the roof wall (9) such that it is flush in the longitudinal direction.

8. A low profile pluggable contact member according to one of the preceding claims, **characterised in that** the roof wall (9) of the intermediate region (Z) is constructed to have the cut-out resilient latching hook (22).

9. A low profile pluggable contact member according to Claim 8, **characterised in that** at least one side wall (7 or 8) of the intermediate region (Z) is constructed to have a bent-over protective tab (15 and 16 respectively) which is bent inwards by 90° and extends into the region of the latching hook (22).

10. A low profile pluggable contact member according to one of the preceding claims, **characterised in that** a polarising rib (21) extending in the direction in which the contact member (1) is plugged in is shaped to extend out of the base wall (6) of the intermediate region (Z).

## Revendications

1. Organe de contact à fiche plate (1) pour connexions électriques enfichables, constitué par un élément plié et estampé (2), avec un élément de raccordement de ligne (4) au niveau d'une extrémité de l'organe de contact, avec une section intermédiaire (Z) suivant l'élément de raccordement de ligne, pliée en forme de boîte à section transversale rectangulaire, comportant deux parois latérales (7, 8), une paroi inférieure de liaison de celles-ci (6) et une paroi supérieure (9), ainsi qu'une lame de contact, débordant de la section intermédiaire (2), plus épaisse que les autres sections et composée de deux moitiés (10a, 10b), au niveau de l'autre extrémité de l'organe de contact (1), **caractérisé en ce que** la section intermédiaire (Z) comporte des épaulements (23-26) débordant latéralement dans la région des deux parois latérales (7, 8), les épaulements (23-26) accroissant dans la région de la paroi inférieure (6) la largeur effective (b) de la section intermédiaire (Z), transversalement aux parois latérales (7, 8), la taille de ces épaulements étant adaptée à la différence entre la section transversale de la section intermédiaire (Z) et de la section intermédiaire d'un espace rectangulaire destiné à recevoir la section intermédiaire (Z), dont la section transversale est supérieure à la section transversale correspondante de la section intermédiaire, au moins dans une direction transversale aux parois latérales (7, 9) de la section intermédiaire (Z).

2. Organe de contact à fiche plate selon la revendication 1, **caractérisé en ce que** deux épaulements (23, 24 et 25, 26 respectivement) débordent respectivement de chaque paroi latérale (7, 8), les épaulements (23, 24) d'une paroi latérale (7) étant respectivement opposés aux épaulements (25, 26) de l'autre paroi latérale (8).

3. Organe de contact à fiche plate selon les revendications 1 ou 2, **caractérisé en ce que** les épaulements (23-26) ont la forme de languettes.

4. Organe de contact à fiche plate selon l'une des revendications 1 à 3, **caractérisé en ce que** les épaulements (23-26) comportent des pentes en rampe (27) par rapport à la lame de contact (10).

5. Organe de contact à fiche plate selon l'une des revendications précédentes, **caractérisé en ce que** les épaulements (23-26) sont formés par des coupes cisaillées, au moins dans les parois latérales (7, 8).

6. Organe de contact à fiche plate selon l'une des revendications précédentes, **caractérisé en ce que** les épaulements (23-26) sont agencés dans la région de transition entre la paroi inférieure (6) de la section intermédiaire (Z) et les parois latérales (7, 8).

7. Organe de contact à fiche plate selon l'une des revendications précédentes, **caractérisé en ce qu'**une moitié de la lame (10a) affleure la paroi inférieure (6) dans la direction longitudinale, l'autre moitié de la lame (10b) affleurant la paroi supérieure (9) dans la direction longitudinale.

8. Organe de contact à fiche plate selon l'une des revendications précédentes, **caractérisé en ce que** la paroi supérieure (9) de la section intermédiaire (Z) comporte une griffe de verrouillage élastique découpée (22).

9. Organe de contact à fiche plate selon la revendication 8, **caractérisé en ce qu'**au moins une paroi latérale (7 ou 8) de la section intermédiaire (Z) comporte une languette de protection contre une flexion excessive (15 et 16 respectivement), repliée de 90° vers l'intérieur et s'étendant dans la région de la griffe de verrouillage (22).

10. Organe de contact à fiche plate selon l'une des revendications précédentes, **caractérisé en ce qu'**une bande de polarisation (21) s'étendant dans la direction d'enfichage de l'organe de contact (1) est formée à partir de la paroi inférieure (6) de la section intermédiaire (Z).
